# EUROPÄISCHE PATENTSCHRIFT

(11) **EP 0 603 551 B1**
(45) Veröffentlichungstag und Bekanntmachung des Hinweises auf die Patenterteilung: **27.03.1996**
(21) Anmeldenummer: 93118656.3
(22) Anmeldetag: 19.11.1993
(51) Int. Cl.: B65B 21/18

(54) **Ein- und Auspackmaschine für Gegenstände**
Machine for packing and unpacking articles
Machine pour emballer et déballer des objets

(30) Priorität: 19.12.1992 DE 4243010
(43) Veröffentlichungstag der Anmeldung: 29.06.1994
(73) Patentinhaber: KRONES AG Hermann Kronseder Maschinenfabrik, D-93068 Neutraubling (DE)
(72) Erfinder: Halbo, Hansjörg, D-93073 Neutraubling (DE)
(74) Vertreter: Grünecker, Kinkeldey, Stockmair & Schwanhäusser Anwaltssozietät

(56) Entgegenhaltungen:
- DE-A- 3 336 766
- GB-A- 1 145 148

## Beschreibung

Die Erfindung betrifft eine Packmaschine gemäß dem Oberbegriff des Anspruchs 1.

Derartige kontinuierlich arbeitende Packmaschinen haben inzwischen im oberen Leistungsbereich die früher weit verbreiteten Taktmaschinen weitgehend verdrängt. Nachteiligerweise können diese Maschinen trotz ähnlichem Aufbau nur wahlweise als Einpack- oder Auspackmaschine betrieben werden. Dies bedeutet, daß beispielsweise in einer Flaschenfüllinie für Mehrwegflaschen sowohl eine Auspackmaschine für das vom Verbraucher zurückkommende Leergut als auch eine Einpackmaschine für die frisch befüllten Flaschen vorhanden sein muß, so daß allein für das Ein- und Auspacken sehr viel Platz für die beiden separat aufzustellenden Maschinen einschließlich der zugehörigen Förderbänder erforderlich ist. Dieser Nachteil trifft auf alle zur Zeit von den verschiedenen Herstellern angebotenen Packmaschinen zu (DE-OS 36 20 717, DE-OS 41 25 573). Außerdem sind bei diesen Maschinen auch zum Zwecke der Leistungssteigerung doppelspurig arbeitende Ausführungen bekannt (DE-OS 33 36 766). Bei den taktweise arbeitenden Packmaschinen wurden auch schon Kombinationsausführungen zum gleichzeitigen Ein- und Auspacken vorgeschlagen (DE-OS 24 60 957). Diese Maschinen lassen sich jedoch wegen ihres diskontinuierlichen Flaschen- und Kastenvorschubs nur schlecht in kontinuierlich arbeitende Behandlungslinien integrieren, insbesondere bei höheren Leistungen.

Aufgabe der Erfindung ist es daher, eine Packmaschine der eingangs genannten Art dahingehend zu verbessern, daß sie mit nur geringem Bauaufwand und Platzbedarf mit hoher Leistung sowohl Artikel aus Gebinden auspacken als auch Artikel in Gebinde einpacken kann.

Diese Aufgabe wird durch die im kennzeichnenden Teil des Anspruchs 1 angegebenen Merkmale gelöst.

Eine Lösung der gestellten Aufgabe kann dadurch erreicht werden, daß auf dem Gebindeförderer in einer Linie hintereinander abwechselnd ein leeres Gebinde zum Einpacken von Artikeln und nachfolgend ein beispielsweise mit Leergut gefülltes Gebinde zum Auspacken der Packmaschine zugeführt werden. Mittels eines parallel neben dem Gebindeförderer an der Maschine vorbeiführenden Artikelförderers können gruppenweise entsprechend dem Teilungsmaß stellungsgerecht synchron zur Umlaufgeschwindigkeit der im wesentlichen in einer horizontalen Ebene umlaufenden Packköpfe Artikelgruppen zum Einpacken zugeführt und gleichzeitig aus jedem zweiten der zulaufenden Gebinde entnommene Artikel von der Maschine abgeführt werden. Dazu muß mittels einer geeigneten Gruppiereinrichtung im Bereich vor der Packmaschine die Gruppenbildung der einzupackenden Artikel auf dem Artikelförderer so vorgenommen werden, daß jeweils bei nur jeder zweiten Maschinenteilung eine Gruppe von einzupackenden Artikel auf dem Artikelförderer im richtigen Moment einlaufen. In dem auf diese Weise zwischen zwei zulaufenden Artikelgruppen freibleibenden Zwischenraum auf dem Artikelförderer können die vom Packkopf aus den mit Leergut gefüllten Gebinden herausgenommenen Leergutartikelgruppen abgestellt und gleichsinnig zur Förderrichtung der zulaufenden, einzupackenden Artikel von der Maschine wegtransportiert werden. Bei einer Packmaschine mit einer geraden Anzahl von Packköpfen arbeitet dann jeweils eine Hälfte der Packköpfe als Auspacker und die andere als Einpacker. Bei einer ungeraden Anzahl von Packköpfen ist für jeden Packkopf eine Steuereinrichtung vorgesehen, die den Packkopf abwechselnd einmal als Einpackkopf und bei dem darauffolgenden Umlauf als Auspackkopf arbeiten läßt.

Eine höhere Ein- und Auspackleistung kann bei gleicher Umlaufgeschwindigkeit und gleicher Anzahl von Packköpfen dann erreicht werden, wenn jeweils eine separate Fördereinrichtung für die ein- und auszupackenden Artikel sowie die leeren Gebinde und die mit auszupackenden Artikeln bestückt zulaufenden Gebinde vorgesehen wird.

Zwei unterschiedliche Ausführungen dieser Art werden nachfolgend anhand der Fig. erläutert.

Es zeigen:
- Fig. 1: ein erstes Ausführungsbeispiel in einer Draufsicht,
- Fig. 2: einen senkrechten Schnitt entlang der Linie X-X in Fig. 1,
- Fig. 3: eine zweite Ausführung einer Packmaschine in der Draufsicht und
- Fig. 4: eine Seitenansicht auf die Packmaschine nach Fig. 3 aus der Blickrichtung Y.

Die in Fig. 1 schematisch dargestellte Packmaschine besitzt insgesamt fünf Packköpfe 1, die einen gleichen Teilungsabstand zueinander aufweisen und durch ein in einer horizontalen Ebene umlaufendes Antriebselement kontinuierlich auf einer Umlaufbahn bewegt werden. Das Antriebselement ist bei der dargestellten Ausführung als ein über zwei beabstandete Antriebsräder 17 geführtes Zugmittel 15 (Kette oder Stahlseil), an dem senkrechte Führungstangen 16 befestigt sind, ausgebildet. Entlang einer Führungstange 16 ist jeweils ein Packkopf 1 senkrecht zur Umlaufebene des Zugmittels 15 auf- und abbewegbar geführt. Durch eine nicht dargestellte Verdrehsicherung ist ein Verdrehen des Packkopfes um die Führungstange 16 herum ausgeschlossen. Entlang der Umlaufbahn des Zugmittels 15 ist eine ortsfest gehaltene Steuerkurve 11 angeordnet, deren Konturverlauf die Auf- und Abbewegung eines Packkopfes 1 während eines vollständigen Umlaufes bestimmt, wobei jedem Packkopf 1 eine auf der Steuerkurve 11 aufliegende Kurvenrolle 12 zugeordnet ist.

Wie aus Fig. 2 ersichtlich ist, sind zwei mit Abstand parallel zueinander verlaufende Zugmittel 15 mit jeweils einem Paar zugeordneter Antriebsräder 17 vorgesehen, wobei die senkrechten Führungstangen 16 an beiden Enden an den Zugmitteln 15 befestigt sind. Die Antriebsräder 17 sind paarweise an zwei senkrechten Antriebsäulen 18 verdrehfest befestigt. Zumindest einer der beiden Antriebsäulen 18 ist ein nicht dargestellter Motor zugeordnet.

Ferner ist aus Fig. 2 gut erkennbar, daß jeder der Packköpfe 1 jeweils eine erste und zweite Gruppe 13 und 14 von Greiferelementen 2 besitzt, die vorzugsweise unabhängig voneinander ansteuerbar sind. Bei dem in den Fig. 1 und 2 dargestellten Ausführungsbeispiel arbeitet die auf der inneren Bahn umlaufende erste Gruppe von Greifelementen 2 als Einpacker und die auf der äußeren Bahn geführte zweite Gruppe 14 von Greifelementen 2 als Auspacker. Jeder dieser beiden Gruppen 13 und 14 von Greifelementen 2 muß jeweils entlang der einen Längsseite der Umlaufbahn des Packkopfes 1 ein Artikelförderer und im gleichen Abstand auf der gegenüberliegenden Seite der Umlaufbahn ein gegensinnig angetriebener Gebindeförderer zugeordnet sein. Vorteilhaft ist die Anordnung beider Gebindeförderer 7 und 8 an der einen Seite der Umlaufbahn und gegenüberliegend die Anordnung beider Artikelförderer 9 und 10. Sowohl die Gebindeförderer 7 und 8 als auch die Artikelförderer 9 und 10 können jeweils untereinander eine gemeinsame Förderebene besitzen. In diesem Fall könnte ein gemeinsamer, breiter Artikelförderer sowohl für die einzupackenden als auch die ausgepackten Artikel und ein gemeinsamer, zweispuriger Gebindeförderer für die leer zulaufenden Gebinde und die mit auszupackenden Artikeln bestückten Gebinde vorgesehen werden. Bei der Ausführung nach den Fig. 1 und 2 sind jedoch zwei getrennte Artikelförderer 9 , 10 und zwei Gebindeförderer 7, 8 vorhanden, wobei die beiden Artikelförderer 9, 10 im Umlaufbereich der Packköpfe 1 einen Überlappungsbereich aufweisen, da der äußere Artikelförderer 10 und der äußere Gebindeförderer 8 jeweils um den gleichen Höhenversatz H gegenüber dem innenliegenden Artikelförderer 9 bzw. Gebindeförderer 7 erhöht angeordnet sind. Den gleichen Höhenversatz H besitzt auch die zweite Gruppe 14 von Greifelementen 2 bezüglich der ersten Gruppe 13. Enspricht der Höhenversatz H mindestens der Höhe der auf dem innenliegenden Artikelförderer 9 transportierten Artikel 5, ist zur Vermeidung von Kollisionen am Überkreuzungspunkt der Umlaufbahn der außenliegenden zweiten Gruppe 14 von Greifelementen 2 mit dem innenliegenden Artikelförderer 9 kein zusätzliches Anheben des Packkopfes 1 notwendig. Liegen zusätzlich, wie im Ausführungsbeispiel in Fig. 2, die beiden Gebindeförderer 7 und 8 mindestens um die Höhe der zu verarbeitenden Gebinde 3 und 4 unter der Förderebene der jeweils zugeordneten Artikelförderer 9 und 10, so muß lediglich der zum Einsetzen und Herausnehmen der Gebinde 3 und 4 unvermeidliche Hub durch den Packkopf 1 ausgeführt werden, während auf der Seite der Artikelförderer 9 und 10 nur eine ganz geringfügige Hubbewegung zum Abstellen bzw. Abheben vom Förderband notwendig ist. Ein geringer Maiximalhub eines Packkopfes 1 während seines gesamten Umlaufes gewährleistet geringe Belastungen für die Packmaschine und die Artikel und erlaubt auch eine kompakte, d.h. kurze Bauweise.

Im Nachfolgenden wird der Funktionsablauf am Beispiel einer für die Getränkeindustrie vorgesehenen Packmaschine für Mehrwegflaschen erläutert, die sich als 6er-Gruppe in einem Flaschenkasten befinden.

Auf dem außenliegenden Kastenförderer 8 werden in Förderrichtung A von der Entpalettiermaschine kommende Flaschenkästen 4 mit Leerflaschen und auf dem innenliegenden Kastenförderband 7 von der Kastenwaschmaschine kommende Leerkästen 3 in Förderrichtung C der Packmaschine zugeführt, wobei sowohl der Leerkasten 3 als auch der Leergutkasten 4 vor Erreichen der Umlaufbahn der Packköpfe 1 durch eine nicht dargestellte Eintaktvorrichtung auf die Position der Packköpfe 1 synchronisiert werden und dadurch stellungsgerecht zu den Packköpfen nebeneinander der Maschine zulaufen. Noch vor Erreichen der in Fig. 1 mit II und III bezeichneten Arbeitspositionen wird der Packkopf mit seinen Greifelementen 2 auf die beiden Flaschenkästen 3 und 4 abgesenkt, wobei an der innenliegenden ersten Gruppe 13 von Greifelementen 2 hängende befüllte und verschlossene Flaschen 5 in den Leerkasten 3 abgesenkt werden und bei Erreichen der Arbeitsposition II die Greifelemente 2 der ersten Gruppe 13 von der Greifposition zur Freigabe der Flaschen 5 in die Grifflöseposition überführt werden. In etwa gleichzeitig werden in der danebenliegenden Arbeitsposition III die auf die Leerflaschen 6 abgesenkten Greifelemente 2 der zweiten Gruppe 14 von der Grifflösestellung in die Greifstellung zum Erfassen der Leerflaschen 4 überführt. Im Laufe der nachfolgenden Vorwärtsbewegung werden durch den Packkopf 1 die Leerflaschen 6 nach oben aus dem Kasten 4 herausgehoben und auf den Leerflaschenförderer 10 abgesetzt. Währenddessen läuft der mit gefüllten Flaschen 5 bestückte Kasten 3 geradeaus weiter in Richtung zu einer Palettiermaschine und der nunmehr leere Flaschenkasten 4 in Richtung zur Kastenwaschmaschine. Beim Absetzen der Leerflaschen 6 auf das Leerflaschenband 10 werden gleichzeitig die Greifelemente 2 der ersten Gruppe 13 auf eine Gruppe gefüllter Flaschen 5 abgesenkt, die durch einen Vollflaschenförderer 9 in Förderrichtung D der Packmaschine stellungsgerecht zugeführt werden. Die Bildung der Flaschengruppen erfolgt dabei in an sich bekannter Weise durch eine nicht dargestellte Gruppiereinrichtung im Bereich vor der Packmaschine. In Höhe der Arbeitspositionen I und IV, die in etwa neben den Arbeitspositionen II und III liegen, erfolgt die Umsteuerung der Greifelemente 2, wobei die Greifelemente der ersten Gruppe zum Erfassen der gefüllten Flaschen 5 von der Grifflösestellung in die Greifstellung und die Greifelemente der zweiten Gruppe 14 zum Loslassen der Leerflaschen von der Greifstellung in die Grifflösestellung in etwa gleichzeitig überführt werden. Anschließend wird der Packkopf 1 zum Abheben der Greifelemente von der Mündung der Flaschen geringfügig abgehoben während die Leerflaschen 6 in Förderrichtung B durch den Leerflaschenförderer 10 in Richtung einer Flaschenreinigungsmaschine abgeführt werden.

Es versteht sich, daß sowohl die beiden Flaschenkastenförderer 7, 8 und Flaschenförderer 9, 10 geschwindigkeitssynchron zu den Packköpfen 1 angetrieben werden. Durch die im wesentlichen nebeneinanderliegenden Arbeitspositionen I-IV kann die Packmaschine vorteilhafterweise sehr kurz gehalten werden und ist damit auch für eine Ausführung ähnlich der Bauart aus der DE-OS 36 20 717 geeignet.

Eine besonders vorteilhafte Ausführungsform einer Packmaschine ist in den Fig. 3 und 4 dargestellt, wobei die eigentliche Packmaschine grundsätzlich den gleichen Aufbau besitzen kann bzw. besitzt wie bei der vorhergehend beschriebenen und in den Fig. 1 und 2 dargestellten Maschine. Der entscheidende Unterschied liegt in der Anordnung der Kasten- und Flaschenförderbänder. Im Gegensatz zum vorhergehenden Ausführungsbeispiel sind hier das jeweils zusammenarbeitende Flaschen- und Kastenförderband nicht nebeneinander sondern übereinander fluchtend angeordnet, wobei die Flaschenbänder 9' und 10' in etwa auf gleicher Höhe bezüglich ihrer Längserstreckung im Umlaufbereich der Packköpfe 1 enden. Die beiden Kastenförderbänder 7' und 8' sind einander gegenüberliegend zu beiden Seiten der Packmaschine angeordnet und werden gegensinnig angetrieben. Dies gilt in gleicher Weise für die beiden Flaschenförderbänder 9', 10', wobei diese allerdings jeweils gleichsinnig zu dem zugehörigen Flaschenkastenförderband angetrieben werden. Der Höhenabstand zwischen einem Flaschenkastenförderer 7', 8' und seinem zugehörigen, darüber angeordneten Flaschenförderer 9', 10' ist mindestens so groß, daß ein Flaschenkasten problemlos unter dem Flaschenförderband durchgeführt werden kann.

Ein weiterer Unterschied zu der in den Fig. 1 und 2 dargestellten Packmaschine besteht darin, daß jeder Packkopf 1 nur eine Gruppe von Greifelementen 2 sowohl zum Ein- als auch Auspacken benötigt, da ein Packkopf 1 während eines vollständigen Umlaufes sowohl einen Einpack- als auch Auspackvorgang ausführt.

Im Nachfolgenden wird ein Arbeitszyklus eines Packkopfes 1 bei einem vollständigen Umlauf beschrieben.

Durch den Flaschenförderer 9' werden in Förderrichtung D gruppenweise stellungsgerecht einzupackende, z.B. gefüllte und verschlossene, Flaschen 5 der Packmaschine zugeführt, während gleichzeitig darunter stellungssynchron durch den Kastenförderer 7' leere Kästen 3 ebenfalls zur Packmaschine befördert werden. Im Bereich vor der Arbeitsposition I wird der Packkopf 1 mit seinen Greifelementen 2 auf die Flaschen 5 abgesenkt, wobei die Greifelemente 2 in Höhe der Arbeitsposition I dann von der Grifflösestellung in die Greifstellung überführt werden. Danach wird der Packkopf 1 zum Abheben der Flaschen vom Förderband geringfügig angehoben und im weiteren Verlauf während der Vorwärtsbewegung relativ zu dem darunter mitgeführten leeren Kasten 3 abgesenkt bis in Höhe der Arbeitsposition II die Greifelemente 2 die Flaschen loslassen. Im Anschluß daran wird der Packkopf 1 wieder ein Stück angehoben, um 180 Grad zu dem gegenüberliegend in gleicher Höhe verlaufenden Kastenförderer 8' herumgeschwenkt, um dort wiederum auf die stellungsgerecht in Förderrichtung A zulaufenden Flaschenkästen 4 mit Leerflaschen 6 abgesenkt zu werden.

Bei Erreichen der Arbeitsposition III werden die Leerflaschen 6 im Kasten 4 durch die Greifelemente 2 ergriffen und nachfolgend durch Anheben des Packkopfes 1 herausgehoben und noch vor Erreichen der Arbeitsposition IV auf das Leerflaschenband 10' abgestellt, welches sich in der gleichen Höhe des parallel verlaufenden Flaschenförderbandes 9' befindet. In Arbeitsposition IV werden die Leerflaschen 6 durch die Greifelemente 2 freigegeben. Unmittelbar danach wird der Packkopf 1 wiederum durch die Steuerkurve 11 zur Freigabe der Leerflaschen 6 geringfügig angehoben, damit diese in Förderrichtung B von der Packmaschine abgeführt werden können.

Der Hauptvorteil dieser Ausführung liegt in der geringen Baubreite und der für das Bedienungspersonal sehr guten Zugänglichkeit zu den Flaschen und Kästen im Bereich der Umlaufbahn der Packköpfe 1.

## Patentansprüche

1. Packmaschine mit mindestens einem kontinuierlich auf einer geschlossenen Bahn umlaufenden, mindestens ein steuerbares Greifelement (2) aufweisenden Packkopf (1), einem Gebinde (3, 4) kontinuierlich an der Maschine vorbeiführenden Gebindeförderer (7, 7'; 8, 8') und einem im Umlaufbereich des Packkopfes (1) verlaufenden Artikelförderer (9, 9'; 10, 10'), die geschwindigkeitssynchron angetrieben sind, sowie einer Steuereinrichtung (11, 12) zur zwangsweisen heb- und senkbaren Bewegung des Packkopfes (1) relativ zu dem Gebinde- und Artikelförderer, dadurch gekennzeichnet, daß der Maschine leere Gebinde (3) zum Einpacken von Artikeln (5) und gleichzeitig mit Artikeln (6) gefüllte Gebinde (4) zum Auspacken zugeführt werden und daß während eines vollständigen Umlaufes des Packkopfes (1) die Artikel (6) durch die Greifelemente (2) des Packkopfes aus den zulaufenden Gebinden (4) entnommen und, auf den Artikelförderer (10, 10') abgesetzt werden und vom Artikelförderer (9, 9') der Maschine zugeführte Artikel (5) in die der Maschine leer zugeführten Gebinde (3) eingesetzt werden.

2. Packmaschine nach Anspruch 1, dadurch gekennzeichnet, daß sowohl der Gebindeförderer (7, 7'; 8, 8') als auch der Artikelförderer (9, 9'; 10, 10') im Umlaufbereich des Packkopfes (1) parallel verlaufend ausgebildet sind und die Förderrichtungen (D, C) der der Maschine zugeführten, einzupackenden Artikel (5) und der leeren Gebinde (3) bzw. die Förderrichtungen (A, B) der mit auszupackenden Artikel (6) gefüllten Gebinde (4) entweder jeweils gegenläufig oder gleichsinnig zueinander sind.

3. Maschine nach einem der Ansprüche 1 oder 2, dadurch gekennzeichnet, daß mindestens zwei parallel verlaufende Gebindeförderer (7, 8) oder ein Gebindeförderer mit mindestens zwei Förderspuren vorgesehen sind, der Artikelförderer einen Zuförderabschnitt (9) für die einzupackenden Artikel (5) und einen Abförderabschnitt (10) für die ausgepackten Artikel (6) aufweist, der Zu- und der Abförderabschnitt (9, 10) im Umlaufbereich des Packkopfes (1) quer zur Förderrichtung (D, B) seitlich versetzt, parallel verlaufend angeordnet sind und vorzugsweise einen Überlappungsbereich aufweisen, wobei vorzugsweise der Zu- und Abförderabschnitt (9, 10) des Artikelförderers und der oder die gegenläufig zum Artikelförderer angetriebenen Gebindeförderer (7, 8) parallel nebeneinander verlaufend angeordnet sind, und die Umlaufbahn des Packkopfes (1) mittig zwischen dem Artikelförderer (9, 10) und dem Gebindeförderer (7, 8) ausgerichtet ist.

4. Maschine nach wenigstens einem der vorhergehenden Ansprüche, dadurch gekennzeichnet, daß eine erste Gruppe (13) von Greifelementen (2) eines Packkopfes (1) den leer zulaufenden Gebinden (3) und eine zweite Gruppe (14) von Greifelementen (2) den gefüllt zulaufenden Gebinden (4) zugeordnet ist, und daß beide Gruppen (13, 14) von Greifelementen (2) unabhängig voneinander von einer Greifstellung in eine Grifflösestellung und umgekehrt überführbar sind.

5. Maschine nach Anspruch 4, dadurch gekennzeichnet, daß der Packkopf (1) im Bereich des oder der Gebindeförderer (7, 8) gleichzeitig auf mindestens ein leeres und ein mit Artikel gefülltes Gebinde (3, 4) abgesenkt wird, in etwa zur gleichen Zeit die dem jeweiligen Gebinde (3, 4) zugeordnete Gruppe (13, 14) von Greifelementen (2) von der Greifstellung in die Grifflösestellung oder umgekehrt überführt und nachfolgend der Packkopf (1) von den Gebinden (3, 4) nach oben abgehoben wird.

6. Maschine nach Anspruch 4, dadurch gekennzeichnet, daß der Packkopf (1) mit der ersten Gruppe (13) seiner Greifelemente (2) im Bereich des Zuförderabschnitts (9) des Artikelförderers auf die der Maschine zugeführten Artikel (5) abgesenkt wird, dabei gleichzeitig vorher aus einem Gebinde (4) entnommene Artikel (6) durch die zweite Gruppe (14) von Greifelementen (2) auf den Abförderabschnitt (10) des Artikelförderers abgestellt werden, und durch in etwa gleichzeitiges Überführen der Greifelemente (2) der ersten Gruppe (13) von der Grifflösestellung in die Greifstellung und umgekehrt der zweiten Gruppe (14) von der Greifstellung in die Grifflösestellung werden die auf dem Abförderabschnitt (10) des Artikelförderers abgestellten Artikel (6) freigegeben und die auf dem Zuförderabschnitt (9) stehenden Artikel (5) erfaßt und nachfolgend nach oben abgehoben.

7. Maschine nach einem der Ansprüche 4 bis 6, dadurch gekennzeichnet, daß der Packkopf (1) zumindest beim Wechsel der Greifelemente (2) von der Greifstellung in die Grifflösestellung und umgekehrt sowohl im Bereich des Gebindeförderers (7, 8) als auch des Artikelförderers (9, 10) synchron zu den Gebinden (3, 4) und Artikeln (5, 6) läuft.

8. Maschine nach Anspruch 3, dadurch gekennzeichnet, daß die Förderebene des Zu- und Abförderabschnitts (9, 10) des Artikelförderers höher liegt als die Förderebene der jeweils zugeordneten Förderspur des Gebindeförderers (7, 8), vorzugsweise um mindestens die Höhe des Gebindes (3, 4), daß insbesondere der außen liegende Förderabschnitt (10) des Artikelförderers und der außen liegende Gebindeförderer (8) um jeweils den gleichen Höhenversatz (H) über dem innenliegenden Förderabschnitt (9) des Artikelförderers bzw. dem innenliegenden Gebindeförderer (7) liegt, und daß die erste und zweite Gruppe (13, 14) von Greifelementen (2) eines Packkopfes (1) ebenfalls den gleichen Höhenversatz (H) zueinander aufweisen.

9. Packmaschine nach Anspruch 1 oder 2, dadurch gekennzeichnet, daß über einem ersten und einem zweiten Gebindeförderer (7', 8') jeweils ein Artikelförderer (9', 10') angeordnet ist, wobei vorzugsweise die beiden Gebindeförderer (7', 8') im Umlaufbereich des Packkopfes (1) parallel nebeneinander verlaufend, gegensinnig zueinander antreibbar sind, die Artikelförderer (9', 10') vorzugsweise fluchtend über dem jeweiligen Gebindeförderer (7', 8') angeordnet sind, beide Artikelförderer (9', 10') gleichsinnig zu dem jeweils zugeordneten Gebindeförderer (7', 8') antreibbar sind und im Umlaufbereich des Packkopfes (1) enden.

10. Packmaschine nach Anspruch 9, dadurch gekennzeichnet, daß die Gebinde- (7', 8') und die Artikelförderer (9',10') bezüglich der Umlaufbahn des Packkopfes (1) so angeordnet sind, daß die Greifelemente (2) des Packkopfes (1) während eines vollständigen Umlaufes auf ihrer Bahn nacheinander einen Auspack- und einen Einpackvorgang ausführen können.

11. Packmaschine nach Anspruch 9 oder 10, dadurch gekennzeichnet, daß zumindest im Umlaufbereich des Packkopfes (1) die beiden Gebindeförderer (7',8') eine gemeinsame, in gleicher Höhe liegende Förderebene und die beiden Artikelförderer (9', 10') ebenfalls eine gemeinsame, darüberliegende Förderebene aufweisen.

12. Packmaschine nach wenigstens einem der Ansprüche 9 bis 11, dadurch gekennzeichnet, daß die beiden Artikelförderer (9', 10') im Umlaufbereich des Packkopfes (1) in etwa an gleicher Stelle bezüglich ihrer Längserstreckung enden.

13. Packmaschine nach wenigstens einem der vorhergehenden Ansprüche 1 bis 12, dadurch gekennzeichnet, daß entlang der Umlaufbahn eines Packkopfes (1) insgesamt vier Arbeitsstationen (I-IV) oder Arbeitspunkte vorhanden sind, wobei die Greifelemente (2) jeweils beim Passieren dieser Arbeitsstationen (I-IV) einen Wechsel von der Greifstellung in die Grifflöseposition oder umgekehrt ausführen und vorzugsweise die Arbeitsstationen (I-IV) bezüglich der Umlaufrichtung des Packkopfes (1) hintereinander entlang der Umlaufbahn angeordnet sind.

14. Packmaschine nach Anspruch 13, dadurch gekennzeichnet, daß jedem der Gebinde- (7', 8') und Artikelförderer (9', 10') jeweils eine Arbeitsstation zugeordnet ist.

15. Packmaschine nach Anspruch 14, dadurch gekennzeichnet, daß die Arbeitsstationen (I-IV) an den beiden Artikel- (7', 8') und Gebindeförderern (9', 10') bezüglich ihrer Längserstreckung jeweils in etwa nebeneinander liegen.

16. Packmaschine nach wenigstens einem der vorhergehenden Ansprüche, dadurch gekenzeichnet, daß die Maschine ein in einer horizontalen Ebene umlaufendes Antriebselement (15, 16) aufweist, an dem vorzugsweise mehrere Packköpfe (1) mit einem bestimmten Teilungsabstand senkrecht zur Umlaufebene geführt auf- und abbewegbar befestigt sind.

17. Packmaschine nach Anspruch 1 oder 2, dadurch gekennzeichnet, daß der Maschine in einer Linie alternierend leere Gebinde (3) und mit Artikeln gefüllte Gebinde (4) hintereinander durch einen Gebindeförderer zugeführt werden, und die einzupackenden Artikel (5) gruppenweise mit einem ausreichend großen Zwischenabstand durch den im Umlaufbereich des Packkopfes (1) parallel neben dem Gebindeförderer verlaufenden Artikelförderer gegensinnig zur Förderrichtung der Gebinde zugeführt und die aus den gefüllten Gebinden (4) entnommenen Artikel (6) durch den Packkopf (1) jeweils im Bereich der Zwischenabstände der einzupackenden Artikelgruppen (5) auf den Artikelförderer gestellt und von der Maschine abgeführt werden.

## Claims

1. Packing machine with at least one packing head (1) circulating continuously on a closed track and comprising at least one controllable grip element (2), a packing drum conveyor (7,7'; 8,8') leading packing drums (3, 4) continuously past the machine, and an article conveyor (9,9'; 10,10') extending in the circulation region of the packing head (1), which are driven in speed-synchronised manner, and a control device (11, 12) for the obligatory raising and lowering movement of the packing head (1) relative to the packing drum and article conveyor, characterised in that empty packing drums (3) for packing articles (5) into and at the same time packing drums (4) filled with articles (6) for unpacking are fed to the machine and that during a complete circuit of the packing head (1) the articles (6) are removed from the incoming packing drums (4) by the grip elements (2) of the packing head and set down on the article conveyor (10,10') and articles (5) fed to the machine by the article conveyor (9,9') are inserted in the packing drums (3) fed empty to the machine.

2. Packing machine according to claim 1, characterised in that both the packing drum conveyor (7,7'; 8,8') as well as the article conveyor (9,9'; 10,10') are constructed extending in parallel in the circulation region of the packing head (1) and the transport directions (D, C) of the articles (5) to be packed fed to the machine and of the empty packing drums (3) or the transport directions (A, B) of the packing drums (4) filled with articles (6) to be unpacked are either opposed to or in the same direction as one another respectively.

3. Machine according to one of the claims 1 or 2, characterised in that at least two packing drum conveyors (7, 8) extending in parallel or one packing drum conveyor with at least two transport tracks are provided, the article conveyor comprises a feeder transport section (9) for the articles (5) to be packed and an offtake transport section (10) for the unpacked articles (6), the feeder and the offtake transport section (9, 10) are arranged to extend in parallel with lateral displacement transversely to the transport direction (D, B) in the circulation region of the packing head (1) and preferably comprise an overlapping region, wherein preferably the feeder and offtake transport section (9, 10) of the article conveyor and the packing drum conveyor or conveyors (7, 8) driven counter to the article conveyor are arranged to extend in parallel alongside one another, and the circulation path of the packing head (1) is aligned centrally between the article conveyor (9, 10) and the packing drum conveyor (7, 8).

4. Machine according to at least one of the preceding claims, characterised in that a first group (13) of grip elements (2) of a packing head (1) is associated with the packing drums (3) coming in empty and a second group (14) of grip elements (2) is associated with the packing drums (4) coming in filled, and that both groups (13, 14) of grip elements (2) can be transferred independently of one another from a gripping position to a grip-release position and vice versa.

5. Machine according to claim 4, characterised in that in the region of the packing drum conveyor or conveyors (7, 8) the packing head (1) is lowered simultaneously on to at least one empty packing drum and one filled with articles (3, 4), at approximately the same time the group (13, 14) of grip elements (2) associated with the respective packing drum (3, 4) is transferred from the gripping position to the grip-release position or vice versa and subsequently the packing head (1) is lifted up from the packing drums (3, 4).

6. Machine according to claim 4, characterised in that the packing head (1) with the first group (13) of its grip elements (2) is lowered in the region of the feeder transport section (9) of the article conveyor on to the articles (5) fed to the machine, while at the same time articles (6) previously removed from a packing drum (4) are put down on the offtake transport section (10) of the article conveyor by the second group (14) of grip elements (2), and as a result of approximately simultaneous transfer of the grip elements (2) of the first group (13) from the grip-release position to the gripping position and conversely of the second group (14) from the gripping position to the grip-release position, the articles (6) put down on the offtake transport section (10) of the article conveyor are released and the articles (5) standing on the feeder transport section (9) are grasped and subsequently lifted upwards.

7. Machine according to one of the claims 4 to 6, characterised in that at least when the grip elements (2) change from the gripping position into the grip-release position and vice versa both in the region of the packing drum conveyor (7, 8) as well as of the article conveyor (9, 10), the packing head (1) runs synchronously with the packing drums (3, 4) and articles (5, 6).

8. Machine according to claim 3, characterised in that the transport plane of the feeder and offtake transport section (9, 10) of the article conveyor is positioned higher than the transport plane of the respectively associated conveyor track of the packing drum conveyor (7, 8), preferably by at least the height of the packing drum (3, 4), that especially the outlying transport section (10) of the article conveyor and the outlying packing drum conveyor (8) is positioned with the same height displacement (H) above the inner transport section (9) of the article conveyor and above the inner packing drum conveyor (7) respectively, and that the first and second group (13, 14) of grip elements (2) of a packing head (1) likewise exhibit the same height displacement (H) with respect to one another.

9. Packing machine according to claim 1 or 2, characterised in that above a first and a second packing drum conveyor (7', 8') an article conveyor (9', 10') is arranged in each case, wherein preferably both packing drum conveyors (7', 8') extending in parallel alongside one another in the circulation region of the packing head (1) can be driven counter to one another, the article conveyors (9', 10') are preferably arranged in alignment above the respective packing drum conveyor (7', 8'), both article conveyors (9', 10') can be driven in the same direction as the respectively associated packing drum conveyor (7', 8') and terminate in the circulation region of the packing head (1).

10. Packing machine according to claim 9, characterised in that the packing drum (7', 8') and the article conveyor (9', 10') are so arranged with respect to the circulation path of the packing head (1) that the grip elements (2) of the packing head (1) can perform an unpacking and a packing operation one after the other during a complete circuit on their track.

11. Packing machine according to claim 9 or 10, characterised in that at least in the circulation path of the packing head (1) both packing drum conveyors (7', 8') have a common transport plane at the same height and both article conveyors (9', 10') likewise have a common transport plane located above that.

12. Packing machine according to at least one of the claims 9 to 11, characterised in that in the circulation region of the packing head (1) both article conveyors (9', 10') terminate at approximately the same position with regard to their longitudinal extension.

13. Packing machine according to at least one of the preceding claims 1 to 12, characterised in that along the circulation path of a packing head (1) altogether four working stations (I-IV) or working points are present, wherein the grip elements (2) perform a change from the gripping position to the grip-release position or vice versa on each transit of these working stations (I-IV) and preferably the working stations (I-IV) are arranged one behind the other along the circulation path with respect to the circulation direction of the packing head (1)

14. Packing machine according to claim 13, characterised in that a working station is associated with each of the packing drum (7', 8') and article conveyors (9', 10').

15. Packing machine according to claim 14, characterised in that the working stations (I-IV) on the two article conveyors (7', 8') and packing drum conveyors (9', 10') are each located approximately beside one another with respect to their longitudinal extension.

16. Packing machine according to at least one of the preceding claims, characterised in that the machine has a drive element (15, 16) circulating in a horizontal plane, on which element preferably several packing heads (1) guided with a certain partitioning distance perpendicular to the circulation plane are fastened in upwardly and downwardly movable manner.

17. Packing machine according to claim 1 or 2, characterised in that empty packing drums (3) and packing drums (4) filled with articles alternating in a line are fed one after the other to the machine by a packing drum conveyor and the articles (5) to be packed are fed counter to the transport direction of the packing drums in groups with a sufficiently large intervening space by the article conveyor extending in parallel alongside the packing drum conveyor in the circulation area of the packing head (1) and the articles (6) removed from the filled packing drums (4) are placed on the article conveyor by the packing head (1) in each case in the region of the intervening spaces of the article groups (5) to be packed and are led away by the machine.

## Revendications

1. Machine à emballer comportant au moins une tête d'emballage (1) tournant dans un plan horizontal sur une trajectoire fermée et présentant au moins un élément préhenseur pouvant être commandé (2), un transporteur d'emballages (7, 7' ; 8, 8') faisant passer de façon continue des emballages (3, 4) devant la machine et un transporteur d'articles (9, 9' ; 10, 10') s'étendant dans la zone de révolution de la tête d'emballage (1) qui sont mus en synchronisme de vitesse, et un dispositif de commande (11, 12) pour le mouvement forcé de montée et descente de la tête d'emballage (1) par rapport au transporteur d'emballages et au transporteur d'articles, caractérisée en ce qu'à la machine sont amenés des emballages vides (3) pour l'emballage d'articles (5) et, en même temps, des emballages (4) remplis d'articles (6) pour le déballage, et que pendant une révolution de la tête d'emballage (1), les articles (6) sont enlevés des emballages qui arrivent (4) et déposés sur le transporteur d'articles (10, 10') par les éléments préhenseurs (2) de la tête d'emballage et des articles (5) amenés à la machine par le transporteur d'articles (9, 9') sont introduits dans les emballages (3) amenés vides à la machine.

2. Machine à emballer selon la revendication 1, caractérisée en ce que le transporteur d'emballages (7, 7' ; 8, 8') et le transporteur d'articles (9, 9' ; 10, 10') sont parallèles dans la zone de révolution de la tête d'emballage (1) et les directions de transport (D, C) des articles à emballer (5) amenés à la machine et des emballages vides (3) ainsi que les directions de transport (A, B) des emballages (4) remplis d'articles à déballer (6) sont soit de sens contraire, soit de même sens.

3. Machine selon l'une des revendications 1 et 2, caractérisée en ce qu'il est prévu au moins deux transporteurs d'emballages parallèles (7, 8) ou un transporteur d'emballages ayant au moins deux voies de transport, le transporteur d'articles présente un tronçon d'amenée (9) pour les articles à emballer (5) et un tronçon d'évacuation (10) pour les articles déballés (6), le tronçon d'amenée (9) et le tronçon d'évacuation (10) sont, dans la zone de révolution de la tête d'emballage (1), parallèles et décalés latéralement perpendiculairement à la direction de transport (D, B) et de préférence présentent une zone de chevauchement, les tronçons d'amenée et d'évacuation (9, 10) du transporteur d'articles et le ou les transporteurs d'emballages (7, 8) mus en sens contraire du transporteur d'articles étant de préférence placés parallèlement les uns à côté des autres, et la trajectoire de révolution de la tête d'emballage (1) est située au milieu entre le transporteur d'articles (9, 10) et le transporteur d'emballages (7, 8).

4. Machine selon au moins une des revendications précédentes, caractérisée en ce qu'un premier groupe (13) d'éléments préhenseurs (2) d'une tête d'emballage (1) est affecté aux emballages arrivant vides (3) et un deuxième groupe (14) d'éléments préhenseurs (2) affecté aux emballages arrivant remplis (4), et que ces deux groupes (13, 14) d'éléments préhenseurs (2) peuvent passer indépendamment l'un de l'autre d'une position de préhension à une position desserrée et inversement.

5. Machine selon la revendication 4, caractérisée en ce que la tête d'emballage (1) est, dans la zone du ou des transporteurs d'emballages (7, 8), descendue en même temps sur au moins un emballage vide (3) et un emballage rempli d'articles (4), à peu près en même temps, le groupe (13, 14) d'éléments préhenseurs (2) affecté à chaque emballage (3, 4) passe de la position de préhension à la position desserrée ou inversement, et ensuite, la tête d'emballage (1) est soulevée des emballages (3, 4).

6. Machine selon la revendication 4, caractérisée en ce que la tête d'emballage (1), par le premier groupe (13) de ses éléments préhenseurs (2), est, dans la zone du tronçon d'amenée (9) du transporteur d'articles, descendue sur les articles (5) amenés à la machine, en même temps, des articles (6) enlevés auparavant d'un emballage (4) sont déposés par le deuxième groupe (14) d'éléments préhenseurs (2) sur le tronçon d'évacuation (10) du transporteur d'articles, et, par passage à peu près simultané des éléments préhenseurs (2) du premier groupe (13) de la position desserrée à la position de préhension et, inversement, de ceux du deuxième groupe (14) de la position de préhension à la position desserrée, les articles (6) déposés sur le tronçon d'évacuation (10) du transporteur d'articles sont libérés et les articles (5) reposant sur le tronçon d'amenée (9) sont saisis et ensuite soulevés.

7. Machine selon l'une des revendications 4 à 6, caractérisée en ce que la tête d'emballage (1), au moins lors du passage des éléments préhenseurs (2) de la position de préhension à la position desserrée et inversement aussi bien dans la zone du transporteur d'emballages (7, 8) que dans celle du transporteur d'articles (9, 10), marche en synchronisme avec les emballages (3, 4) et les articles (5, 6).

8. Machine selon la revendication 3, caractérisée en ce que le plan de transport des tronçons d'amenée (9) et d'évacuation (10) du transporteur d'articles est situé plus haut que le plan de transport de la voie de transport associée du transporteur d'emballages (7, 8), de préférence d'au moins la hauteur de l'emballage (3, 4), qu'en particulier le tronçon de transport extérieur (10) du transporteur d'articles et le transporteur d'emballages extérieur (8) sont situés au-dessus, respectivement, avec le même décalage en hauteur (H), du tronçon de transport intérieur (9) du transporteur d'articles et du transporteur d'emballages intérieur (7), et que le premier et le deuxième groupes (13, 14) d'éléments préhenseurs (2) d'une tête d'emballage (1) présentent également le même décalage en hauteur (H) entre eux.

9. Machine à emballer selon l'une des revendications 1 et 2, caractérisée en ce qu'au-dessus d'un premier et au-dessus d'un deuxième transporteur d'emballages (7', 8') est placé un transporteur d'articles (9', 10'), de préférence, les deux transporteurs d'emballages (7', 8'), dans la zone de révolution de la tête d'emballage (1), s'étendent parallèlement l'un à côté de l'autre et peuvent être mus en sens contraire, les transporteurs d'articles (9', 10') sont placés de préférence chacun au-dessus du transporteur d'emballages associé (7', 8') et dans l'alignement de celui-ci, et les deux transporteurs d'articles (9', 10') peuvent être mus chacun dans le même sens que le transporteur d'emballages associé (7', 8') et se terminent dans la zone de révolution de la tête d'emballage (1).

10. Machine à emballer selon la revendication 9, caractérisée en ce que les transporteurs d'emballages (7', 8') et les transporteurs d'articles (9', 10') sont placés par rapport à la trajectoire de révolution de la tête d'emballage (1) de façon que les éléments préhenseurs (2) de la tête d'emballage (1) puissent, pendant une révolution sur leur trajectoire, exécuter successivement une opération de déballage et une opération d'emballage.

11. Machine à emballer selon l'une des revendications 9 et 10, caractérisée en ce qu'au moins dans la zone de révolution de la tête d'emballage (1), les deux transporteurs d'emballages (7', 8') présentent un plan de transport commun situé à la même hauteur et les deux transporteurs d'articles (9', 10') présentent également un plan de transport commun qui est situé au-dessus.

12. Machine à emballer selon au moins une des revendications 9 à 11, caractérisée en ce que les deux transporteurs d'articles (9', 10') se terminent dans la zone de révolution de la tête d'emballage (1) à peu près au même endroit en ce qui concerne leur étendue longitudinale.

13. Machine à emballer selon au moins une des revendications 1 à 12, caractérisée en ce que le long de la trajectoire de révolution d'une tête d'emballage (1) existent au total quatre postes de travail (I à IV) ou points de travail, les éléments préhenseurs (2), en passant à ces postes de travail (I à IV), passent de la position de préhension à la position desserrée ou inversement, et de préférence, les postes de travail (I à IV) sont placés le long de la trajectoire de révolution de la tête d'emballage (1) les uns derrière les autres relativement au sens de révolution de celle-ci.

14. Machine à emballer selon la revendication 13, caractérisée en ce qu'un poste de travail est affecté à chacun des transporteurs d'emballages (7', 8') et des transporteurs d'articles (9', 10').

15. Machine à emballer selon la revendication 14, caractérisée en ce que les postes de travail (I à IV) des deux transporteurs d'articles (7', 8') et des deux transporteurs d'emballages (9', 10') sont situés respectivement à peu près l'un à côté de l'autre en ce qui concerne leur étendue longitudinale.

16. Machine à emballer selon au moins une des revendications précédentes, caractérisée en ce qu'elle présente un élément d'entraînement (15, 16) tournant dans un plan horizontal et auquel de préférence plusieurs têtes d'emballage (1) sont fixées avec un espacement déterminé et de façon à pouvoir monter et descendre en étant guidées perpendiculairement au plan de rotation.

17. Machine à emballer selon l'une des revendications 1 et 2, caractérisée en ce qu'un transporteur d'emballages y amène sur une ligne, en alternance, les uns derrière les autres, des emballages vides (3) et des emballages (4) remplis d'articles, et les articles à emballer (5) y sont amenés par groupes avec un intervalle suffisamment grand par le transporteur d'articles s'étendant parallèlement au transporteur d'emballages près de celui-ci dans la zone de révolution de la tête d'emballage (1) et les articles (6) enlevés des emballages remplis (4) sont posés sur le transporteur d'articles par la tête d'emballage (1) dans la zone des intervalles entre les groupes d'articles à emballer (5) et sont évacués de la machine.
